# EUROPÄISCHE PATENTANMELDUNG

(11) **EP 1 914 694 A1**
(43) Veröffentlichungstag der Anmeldung: **23.04.2008**
(21) Anmeldenummer: 07017342.2
(22) Anmeldetag: 05.09.2007
(51) Int. Cl.: G07F 19/00

(54) **Selbstbedienungsgerät mit Überwachungsvorrichtung**

(30) Priorität: 20.10.2006 DE 102006049518
(71) Anmelder: Wincor Nixdorf International GmbH, 33106 Paderborn (DE)
(72) Erfinder: Schliebe, Dieter, 33181 Bad Wünnenberg (DE)

(57) **Zusammenfassung**

Ein Selbstbedienungsgerät (2), insbesondere Geldautomat, Kontoauszugsdrucker und/oder Informations- oder Transaktionsterminal, mit einem Grundgehäuse (18), an dem wenigstens eine Ein- und/oder Ausgabevorrichtung (3) für Karten, Wertscheine, Informationspapiere oder dergleichen angeordnet ist; einem mit der Ein- oder Ausgabevorrichtung (3) verbindbaren Mundstück (4); und zumindest einer Überwachungsvorrichtung (1) zur Überwachung des Mundstücks (4) auf eine Manipulation, ein Entfernen von der Ein- oder Ausgabevorrichtung (3) und/oder einer Unterbrechung einer leitenden Verbindung vom Grundgehäuse zum Mundstück (4), wobei die Überwachungsvorrichtung (1) eine in dem Mundstück (4) angeordnete Schaltungseinheit (7) aufweist, die mit einer einmaligen Codierung zur Zusammenwirkung mit einer Steuereinrichtung (10) ausgerüstet ist und mit einer Steuereinrichtung (10) über eine drahtgebundene Übertragungsstrecke (8) verbunden ist.

## Beschreibung

Die Erfindung betrifft ein Selbstbedienungsgerät mit einer Überwachungsvorrichtung nach dem Oberbegriff des Anspruchs 1.

Bei derartigen Selbstbedienungsgeräten, insbesondere Geldautomaten, wird häufig von Betrügern versucht, die von einem Bediener am Selbstbedienungsgerät eingegebene Magnetkarte zu kopieren und die dazugehörige Geheimnummer bzw. PIN auszuspähen. Um die Informationen zu erhalten, die auf der Karte des Bedieners gespeichert sind, beispielsweise auf einer EC- oder Kreditkarte, wird versucht so genannte Skimming-Module zu installieren. Ein solches Modul wird von außen an das Kartenlesegerät des Selbstbedienungsgerätes angebracht, um die Kartendaten von dem auf der Karte befindlichen Magnetstreifen zu kopieren. Das Modul besteht in der Regel aus einem Gehäuse, einem Magnetkartenlesekopf und einer Elektronik, welche die Kartendaten speichert oder per Funk an einen Empfänger überträgt.

Um das Anbringen von Skimming-Modulen zu verhindern, wird versucht, die mechanische Umgebung des Eingabeschlitzes des Kartenlesegerätes für die Magnetkarte so zu gestalten, dass ein Anbringen erschwert wird. Dabei ist es das Ziel, flache Oberflächen zu vermeiden bzw. den Raum für das Anbringen von Skimming-Modulen einzuschränken. Für Systeme, welche diese Merkmale nicht aufweisen, gibt es mechanische Nachrüstmöglichkeiten, die diesen gewünschten Effekt erzielen.

Die mechanischen Teile der Nachrüstungen, die auch als Mundstücke bezeichnet werden, sind vorzugsweise aus Kunststoff gefertigt und werden in der Regel von außen in den Karteneingabebereich des Kartenlesegerätes eingesetzt und von innen verschraubt. Die Betrüger entfernen nun diese Mundstücke, um ihre Skimming-Module dennoch anbringen zu können. Um dies zu erkennen, werden die Kunststoffteile zum Beispiel mit einem aus einer elektrischen Verbindung bestehenden Abreißmelder versehen, der bei Entfernen bzw. Durchtrennen ein elektrisches Signal auslöst. Diese Funktion kann leicht umgangen werden, indem der Abreißmelder an anderer Stelle überbrückt wird.

In einer weiteren Ausgestaltung weist der Abreißmelder einen bestimmten elektrischen Widerstand auf, der permanent überwacht wird. Ändert sich der Widerstand eines solchen Überwachungsstromkreises durch Auftrennung oder Kurzschließen, so wird ein Signal ausgelöst. Auch eine solche Funktion ist mit entsprechenden Kenntnissen manipulierbar.

Das Dokument DE 103 36 389 A1 beschreibt ein Selbstbedienungsgerät mit Überwachungsvorrichtung, wobei die Überwachungsvorrichtung eine Sende- und Empfangseinrichtung aufweist. So ist zum Beispiel ein RFID-Bauteil im Mundstück angeordnet, welches drahtlos mit einer Sendeeinrichtung des Selbstbedienungsgerätes in Kontakt steht. Sobald das Mundstück entfernt wird, gerät es aus dem Übertragungsbereich der Überwachungsvorrichtung und ein Alarm wird ausgelöst. Allerdings kann u.U. auch das elektromagnetische Übertragungsfeld einer solchen Überwachungsvorrichtung Daten von einer externen drahtlosen Empfangseinrichtung erfassen, wobei dann Daten übermittelt werden, die ein originales Mundstück vortäuschen, obgleich dieses entfernt worden ist. Das Ersatzmundstück kann dann als Skimming-Modul verwendet werden.

Weiterhin beschreibt die DE 103 36 389 A1 auch eine leitende Verbindung, deren Unterbrechung von einer Überwachungsvorrichtung detektiert wird. Es wird eine Schleife angegeben, die von der Überwachungsvorrichtung überwacht wird. Es wird jedoch kein Hinweis darauf gegeben, wie eine solche Schleife vor Manipulation zu schützen ist.

Es ist daher die Aufgabe der vorliegenden Erfindung, ein Selbstbedienungsgerät mit einer Überwachungsvorrichtung zu verbessern, welche die oben genannten Nachteile aufhebt und weitere Vorteile bietet.

Die Aufgabe wird durch ein Selbstbedienungsgerät mit einer Überwachungsvorrichtung mit den Merkmalen des Anspruchs 1 gelöst.

Der Grundgedanke der Erfindung besteht darin, dass die Überwachungsvorrichtung aus einer Schaltungseinheit in dem Mundstück und einer Steuereinrichtung besteht, die mit der Schaltungseinheit zusammenwirkt, wobei die Schaltungseinheit eine einmalige Codierung aufweist.

Dadurch wird es vorteilhaft ermöglicht, dass das Mundstück nicht durch ein Mundstück mit einer anderen Schaltungseinheit austauschbar ist, da die Codierung nur einmal existiert. Ein Ausspähen der Codierung ist einerseits durch eine verschlüsselte Kommunikation zwischen Steuereinrichtung und Schaltungseinheit und zusätzlich durch eine drahtgebundene Übertragungsstrecke vorteilhaft unterbunden. Zum Ausspähen der Codierung wäre ein erheblicher technischer Aufwand notwendig, um die originale Schaltungseinheit aus dem Mundstück zu entfernen und das Verhalten dieser Schaltungseinheit nachzubilden, insbesondere dann, wenn die Kommunikation verschlüsselt ist.

Ein erfindungsgemäßes Selbstbedienungsgerät, insbesondere ein Geldautomat, ein Kontoauszugsdrucker und/oder ein Informations- oder Transaktionsterminal mit einer Ein- und/oder Ausgabevorrichtung für Karten, Wertscheine, Informationspapiere oder dergleichen und mit einem mit der Ein- oder Ausgabevorrichtung verbindbaren Mundstück ist mit einer Überwachungsvorrichtung zur Überwachung des Mundstücks auf eine Manipulation ausgestattet, ein Entfernen von der Ein- oder Ausgabevorrichtung und/oder einer Unterbrechung einer leitenden Verbindung vom Grundgehäuse zum Mundstück detektiert, wobei diese eine Schaltungseinheit aufweist, die mit einer einmaligen Codierung zum Zusammenwirken mit einer Steuereinrichtung ausgerüstet ist.

Vorteilhafte Weiterbildungen der Erfindung sind den Unteransprüchen zu entnehmen.

In einer bevorzugten Ausführung ist vorgesehen, dass die Schaltungseinheit mit der Steuereinrichtung über eine drahtgebundene Übertragungsstrecke verbunden ist. Damit wird ein drahtloses Empfangen der Übertragungsdaten zwischen Steuereinrichtung und Schaltungseinheit vorteilhaft einfach unterbunden, da eine Anzapfung der drahtgebundenen Übertragungsstrecke durch mechanische Hindernisse erheblich erschwert ist.

Besonders bevorzugt ist eine Zweidrahtübertragungsstrecke, da somit ohne Kenntnis der Datenübertragung eine Ermittlung der Daten der Schaltungseinheit weiter vorteilhaft erschwert wird.

Eine weitere Erschwerung des Ausspähens von Daten der Schaltungseinheit bildet eine weitere bevorzugte Ausführung, bei der die Schaltungseinheit mit dem Mundstück fest verbunden ist. Dadurch wird weiterhin vorteilhaft erreicht, dass zum Beispiel bei einer Demontage des Mundstücks ein Entfernen der Schaltungseinheit diese vorteilhaft zerstört, so dass ein Auslesen unmöglich ist. Auch wenn ein Auslesen gelänge, so würde die einmalige Codierung bei einer nachgebildeten Schaltungseinheit in einem Ersatzmundstück einerseits bei einem anderen Selbstbedienungsautomaten keine Funktion außer einem Alarm auslösen und bei dem Selbstbedienungsautomaten, von dem das ursprüngliche Mundstück entfernt worden ist, ebenfalls keine Funktion haben, da dieser bereits durch die Steuereinrichtung eine Manipulation erkannt und Alarm ausgelöst hat.

In einer weiteren bevorzugten Ausführung ist die Steuereinrichtung mit einer Notstromversorgung ausgerüstet. Dadurch wird vorteilhaft sichergestellt, dass bei einem zufälligen oder bewusst herbeigeführtem Stromausfall die Überwachungsvorrichtung weiterhin ihre Funktion aufweist.

Für eine noch weitere Erschwerung des Ausspähens ist in einer weiteren bevorzugten Ausführung vorgesehen, dass die Überwachungsvorrichtung für einen ständigen oder in einstellbaren Zeitabschnitten ausführbaren Datenaustausch zwischen der Steuereinrichtung und der Schaltungseinheit ausgebildet ist.

In einer noch weiteren bevorzugten Ausführung ist die Überwachungsvorrichtung für einen verschlüsselten Datenaustausch zwischen der Steuereinrichtung und der Schaltungseinheit ausgebildet. Auch hierdurch wird das Ausspähen von Daten der Überwachungsvorrichtung weiter erschwert.

Es ist von Vorteil, dass die Schaltungseinheit in einer weiteren bevorzugten Ausführung einstückig als ein elektronischer Chip ausgebildet ist. Somit ist ein Auslesen eines solchen Chips, zum Beispiel ohne Kenntnis der Anschlusskonfiguration und Verschlüsselung, vorteilhaft erschwert.

Das Mundstück kann fest in das Selbstbedienungsgerät integriert sein. Es kann sich aber auch um ein Nachrüstteil zum Aufsetzen auf die Eingabevorrichtung handeln.

Die Erfindung wird nun anhand eines Ausführungsbeispiels mit Bezug auf die beigefügten Figuren näher erläutert. Hierbei zeigen:
- Fig. 1: eine Vorderansicht einer Ein-/Ausgabevorrichtung eines Selbstbedienungsgerätes; und
- Fig. 2: ein schematisches Blockschaltbild eines Ausführungsbeispiels einer erfindungsgemäßen Überwachungsvorrichtung.

In den Figuren sind gleiche oder ähnliche Bauteile oder Baugruppen mit gleichen oder ähnlichen Funktionen mit gleichen Bezugszeichen versehen.

In Fig. 1 ist ein Ausschnitt einer Frontseite eines Selbstbedienungsgerätes 2 mit einem Grundgehäuse 18 dargestellt, welches in beispielhafter Weise eine Ein-/Ausgabevorrichtung 3 für eine Karte zeigt, vor welcher ein Mundstück 4 angeordnet ist. Das Mundstück 4 weist einen Durchführschlitz 5 für die Karte auf. Das Mundstück 4 weist hier vorteilhafterweise an der rechten Seite eine Vertiefung 6 auf, die zum leichteren Ergreifen der Karte bei der Ausgabe vorgesehen ist.

Innerhalb des ggf. nachrüstbaren Mundstücks 4 ist eine Schaltungseinheit 7 angeordnet, die schematisch und gestrichelt dargestellt ist. Sie ist ein Bestandteil einer Überwachungsvorrichtung 1, die in Fig. 2 in einem Blockschaltbild gezeigt ist.

In Fig. 2 ist auf der linken Seite das Mundstück 4 mit der Vertiefung 6 von oben gesehen schematisch gezeigt. Die Schaltungseinheit 7 ist innerhalb des Mundstücks 4 an einer beliebigen Stelle angeordnet, beispielsweise ist sie dauerhaft darin integriert und kann nicht ohne zerstört zu werden einfach entfernt werden. Die Schaltungseinheit 7 kann auch von dem Kunststoff des Mundstücks 4, wenn es als Kunststoffspritzgussteil ausgebildet ist, ummantelt sein.

Die Schaltungseinheit 7 ist beispielsweise ein Chip, der mit einer Steuereinrichtung 10 über eine Übertragungsstrecke 8 verbunden ist. Die Steuereinrichtung 10 ist vorteilhafterweise innerhalb des Grundgehäuses 18 des Selbstbedienungsgerätes 2 angeordnet. Sie weist eine Auswerteelektronik 11, eine Ausgabeeinheit 12 mit zumindest einem Ausgangsanschluss 13, vorteilhafterweise eine Anzeigeeinheit 14 und eine Eingabeeinheit 15 auf. In einer bevorzugten Ausführung ist die Steuereinrichtung 10 mit einer Notstromversorgungseinheit 16, zum Beispiel einem Akkumulator, einer Batterie oder Hochkapaziätskondensator ausgerüstet. Die elektrische Versorgung der Steuereinheit 10 erfolgt über einen Versorgungsanschluss 17.

Die Funktionsweise der Überwachungsvorrichtung 1 stellt sich wie folgt dar: Die Schaltungseinheit 7 ist mit einer einmaligen Codierung, zum Beispiel einer Seriennummer, versehen. Diese wird von der Auswerteeinheit 11 der Steuereinrichtung 10 ständig oder in einstellbaren Zeitabschnitten über die Übertragungsstrecke 8 abgefragt. In diesem Beispiel ist die Übertragungsstrecke 8 eine Zweidrahtleitung, welche die Schaltungseinheit 7 sowohl mit elektrischer Energie versorgt als auch Daten überträgt.

Die Schaltungseinheit 7 gibt ihre Codierung, vorzugsweise verschlüsselt, an die Auswerteeinheit 11 weiter, wenn von dieser eine Anforderung kommt. Die Auswerteeinheit 11 entschlüsselt die verschlüsselten Daten und vergleicht sie mit in einer Speichereinrichtung (nicht gezeigt) gespeicherten Sollwerten. Solange dieser Vergleich ein positives Ergebnis erbringt, das heißt, die Codierung bzw. die Seriennummer der Schaltungseinheit 7 des Mundstücks 4 entspricht dem Sollwert, erfolgt über die Anzeigeeinheit 14 zum Beispiel eine grüne Leuchtmeldung als Signal "In Ordnung".

Wird die Übertragungsstrecke 8 unterbrochen, zum Beispiel bei Entfernung des Mundstücks, kurzgeschlossen oder angezapft, erkennt die Auswerteeinheit 11 einen solchen Fall und steuert die Ausgabeeinheit 12 derart, dass diese an ihrem Ausgangsanschluss 13 ein Signal ausgibt, welches beispielsweise einen Alarm auslöst und/oder das Selbstbedienungsgerät außer Funktion setzt.

Dieses ist auch der Fall, wenn anstelle des Mundstücks 4 ein Ersatz mit einer anderen Schaltungseinheit 7 eingesetzt wird. Einerseits hat die Auswerteeinheit 11 schon bei Unterbrechung der drahtgebundenen Übertragungsstrecke 8 einen Alarm ausgelöst und andererseits erfolgt ein weiterer Alarm, da die einmalige Seriennummer der Schaltungseinheit 7 nun nicht mehr mit dem Sollwert übereinstimmt. Dies kann zum Beispiel über eine Eingabeeinheit 15 ermöglicht werden, welche bei einer Erstinbetriebnahme des Mundstücks 4 aktiviert wird und einen einmaligen Datenaustausch zwischen der Schaltungseinheit 7 und der Steuereinrichtung 10 erlaubt, bei dem die einmalige Seriennummer des Schaltungseinheit 7 eingelesen und als verwendet registriert wird. Dadurch ist eine Neuverwendung ausgeschlossen.

Bei zufälligem oder mutwillig herbeigeführtem Ausfall der Stromversorgung der Steuereinrichtung 10 übernimmt die Notstromversorgungseinheit 16 die Versorgung der Schaltungseinheit 7 und der Steuereinrichtung 10 für eine bestimmte Zeit. Wird bei Stromausfall eine Manipulation vorgenommen, so kann diese trotzdem erkannt und nach Rückkehr der Stromversorgung gemeldet werden. Es ist aber auch möglich, dass die Ausgabeeinheit 12 mit einem dezentralen Meldekreis verbunden ist, der eine eigene Stromversorgung hat. Dadurch kann eine Meldung auch bei Stromausfall erfolgen.

Die Ausgabeeinheit 12 weist beispielsweise ein Relais mit Kontakten auf, welche eine galvanische Trennung von Meldekreis und Stromversorgung der Steuereinrichtung 10 bewirken. Somit ist eine vorteilhafte Trennung von Meldekreis und Auswertung ermöglicht.

Ein Austausch der Original-Schaltungeinheit 7 gegen eine manipulierte Schaltungseinheit ist nicht möglich, da bei der Erstinbetriebnahme die Schaltungseinheit 7 und die Steuereinrichtung 10 miteinander einmalig registriert werden, so dass eine erneute Registrierung mit gleicher Seriennummer nicht möglich ist.

Die Erfindung ist nicht auf die oben beschriebenen Ausführungsbeispiele beschränkt. Sie ist im Rahmen der beigefügten Ansprüche modifizierbar.

Die Schaltungseinheit 7 kann zum Beispiel ein intelligenter Chip sein, der als Mikroprozessor ausgebildet ist.

Die Steuereinrichtung 10 kann über eine Überwachungsfunktion verfügen, die zur zusätzlichen Erkennung von Unterbrechungen geeignet ist.

Weiterhin kann die Steuereinrichtung 10 mit einer Prüfschaltung versehen sein, mit welcher eine Anzapfung der Übertragungsstrecke 8 erkennbar ist, was beispielsweise mit einem Prüfsignal möglich ist, das durch eine Anzapfschaltung veränderbar ist.

### Bezugszeichenliste

- 1: Überwachungsvorrichtung
- 2: Selbstbedienungsgerät
- 3: Ein-/Ausgabevorrichtung
- 4: Mundstück
- 5: Durchführschlitz
- 6: Vertiefung
- 7: Schaltungseinheit
- 8: Übertragungsstrecke
- 9: Verbindung
- 10: Steuereinrichtung
- 11: Auswerteeinheit
- 12: Ausgabeeinheit
- 13: Ausgangsanschluss
- 14: Anzeigeeinheit
- 15: Eingabeeinheit
- 16: Notstromversorgungseinheit
- 17: Versorgungsanschluss
- 18: Grundgehäuse

## Patentansprüche

1. Selbstbedienungsgerät (2), insbesondere Geldautomat, Kontoauszugsdrucker und/oder Informations- oder Transaktionsterminal, mit:
a) einem Grundgehäuse (18), an dem wenigstens eine Ein- und/oder Ausgabevorrichtung (3) für Karten, Wertscheine, Informationspapiere oder dergleichen angeordnet ist;
b) einem mit der Ein- oder Ausgabevorrichtung (3) verbindbaren Mundstück (4); und
c) zumindest einer Überwachungsvorrichtung (1) zur Überwachung des Mundstücks (4) auf eine Manipulation, ein Entfernen von der Ein- oder Ausgabevorrichtung (3) und/oder einer Unterbrechung einer leitenden Verbindung vom Grundgehäuse zum Mundstück (4),
**dadurch gekennzeichnet, dass**
d) die Überwachungsvorrichtung (1) eine in dem Mundstück (4) angeordnete Schaltungseinheit (7) aufweist, die mit einer Codierung versehen ist und mit einer Steuereinrichtung (10) über eine drahtgebundene Übertragungsstrecke (8) verbunden ist.

2. Selbstbedienungsgerät (2) nach Anspruch 1, **dadurch gekennzeichnet, dass** die drahtgebundene Übertragungsstrecke (8) eine Zweidrahtübertragungsstrecke ist.

3. Selbstbedienungsgerät (2) nachAnspruch 1 oder 2, **dadurch gekennzeichnet, dass** die Schaltungseinheit (7) mit dem Mundstück (4) fest verbunden ist.

4. Selbstbedienungsgerät (2) nach einem der vorangehenden Ansprüche, **dadurch gekennzeichnet, dass** die Steuereinrichtung (10) eine Eingabeeinheit (15) zur Erstinbetriebnahme und/oder zum Wechsel des Mundstücks (4) aufweist.

5. Selbstbedienungsgerät (2) nach einem der vorangehenden Ansprüche, **dadurch gekennzeichnet, dass** die Steuereinrichtung (10) mit einer Notstromversorgung (16) ausgerüstet ist.

6. Selbstbedienungsgerät (2) nach einem der vorangehenden Ansprüche, **dadurch gekennzeichnet, dass** die Überwachungsvorrichtung (1) für einen ständigen oder in einstellbaren Zeitabschnitten ausführbaren Datenaustausch zwischen der Steuereinrichtung (10) und der Schaltungseinheit (7) ausgebildet ist.

7. Selbstbedienungsgerät (2) nach Anspruch 1 oder 6, **dadurch gekennzeichnet, dass** die Überwachungsvorrichtung (1) für einen verschlüsselten Datenaustausch zwischen der Steuereinrichtung (10) und der Schaltungseinheit (7) ausgebildet ist.

8. Selbstbedienungsgerät (2) nach Anspruch 1 oder 8, **dadurch gekennzeichnet, dass** die Schaltungseinheit (7) einstückig als ein elektronischer Chip ausgebildet ist.

9. Selbstbedienungsgerät nach einem der vorstehenden Ansprüche, **dadurch gekennzeichnet, dass** das Mundstück nachrüstbar ausgestaltet ist.
